# EUROPÄISCHE PATENTSCHRIFT

(11) **EP 0 180 570 B1**
(45) Veröffentlichungstag und Bekanntmachung des Hinweises auf die Patenterteilung: **17.11.1988**
(21) Anmeldenummer: 85890196.0
(22) Anmeldetag: 30.08.1985
(51) Int. Cl.: E01B 27/16

(54) **Stopfaggregat mit vibrier- und verstellbaren Stopfwerkzeugen für eine fahrbare Gleisstopfmaschine und eine Vorrichtung zum Antreiben des Gleisstopfaggregates**
Tamping unit with vibratory and adjustable tamping tools for a travelling tamping machine, and apparatus for driving the tamping unit
Unité de bourrage comportant des appareils de bourrage à vibration et ajustables pour une machine bourreuse de voie mobile et dispositif pour actionner l'unité de bourrage

(30) Priorität: 30.10.1984 CH 5178/84
(43) Veröffentlichungstag der Anmeldung: 07.05.1986
(73) Patentinhaber: Franz Plasser Bahnbaumaschinen- Industriegesellschaft m.b.H., 1010 Wien (AT)
(72) Erfinder: Ziegler, Otto, CH-8604 Kindhausen (CH)
(74) Vertreter: Hansmann, Johann

(56) Entgegenhaltungen:
- DE-A- 3 323 879
- FR-A- 2 126 161
- FR-A- 2 270 377
- FR-A- 2 384 063
- US-A- 2 734 463
- US-A- 3 322 038

## Beschreibung

Die Erfindung betrifft ein Gleisstopfaggregat einer Gleisstopfmaschine mit mindestens einem vibrierbaren und ver- bzw. zustellbaren, auf einer Achse drehbar gelagerten Stopfwerkzeug - mit insbesondere zur Durchführung des Stopfvorganges paarweise angeordneten und zueinander beistellbaren Stopfwerkzeugen - und einem druckmittelbeaufschlagten, die Vibrations- und Zustellbewegungen erzeugenden Antrieb.

Die Vibrations- und Verstellbewegungen der Stopfwerkzeuge einer bekannten Gleisstopfmaschine werden mit einem mechanischen Vibrationsantrieb (Exzenterantrieb) und einem hydraulischen oder mechanischen Verstellantrieb erzeugt. In der CH-Patentschrift 589176 (FR-A-2 270 377) wird für eine andere bekannte Gleisstopfmaschine ein hydraulischer Antrieb beschrieben, bei dem Vibrations- und Verstellbewegungen eines Stopfwerkzeuges mit nur einem Hydraulikzylinder erzeugt werden. Die jeweils beim Arbeitshub in den Kolben eingepresste Ölmenge wird durch den zurücklaufenden Kolben in einen Ölauffang-Behälter ausgestossen.

Der Antrieb mit dem Hydraulikzylinder kann aber nur zwischen sehr nahe beieinanderliegenden Einsatzgrenzen ausgelegt werden. Einerseits darf die Kolbengeschwindigkeit diese Einsatzgrenze der Dichtungen nicht überschreiten und andererseits kann die Hebellänge und somit die Kolbengeschwindigkeit nicht beliebig verkleinert werden, da mit kürzerem Hebel die Lagerkräfte und Lagerdimensionen grösser werden.

Die Erfindung bezweckt die Schaffung eines Gleisstopfaggregates mit Stopfwerkzeugen, das für die Erzeugung der Vibrations- und Verstellbewegungen einen einzigen Antrieb aufweist, dessen Einsatzgrenzen, d.h. Vibrations- und Verstellwege ohne Einfluss auf die Dichtungen sind, und dessen nicht an den Schotter abgegebene oder durch Reibung vernichtete Energie im Druckmedium zurückgewonnen wird.

Diese Aufgabe wird bei einem Gleisstopfaggregat der eingangs genannten Art erfindungsgemäss dadurch gelöst, dass der aus einem in einem Gehäuse drehbar gelagerten Zellenrad mit mindestens einem Zellenradflügel gebildete Antrieb direkt auf der Schwenkachse des Stopfwerkzeuges angeordnet ist, und dass entweder das Gehäuse des Antriebes oder die das Gehäuse verlassende und in der Schwenkachse liegende Antriebswelle des Zellenrades mit dem Stopfwerkzeug drehfest verbunden ist, wobei die Bewegungen der Stopfwerkzeuge durch Verändern der Menge des Druckmittels in den beidseitig der Zellenradflügel angeordneten Druckkammern erfolgt, indem in die Druckkammern eine bestimmte Druckmittelmenge zugeführt wird und gleichzeitig dieselbe Menge aus den Druckkammern abgeführt wird.

Im Stopfaggregat gemäss der Erfindung sind in vorteilhafter Weise ein oder mehrere Stopfarme des Stopfaggregates über eine Welle fest mit dem dazugehörenden Zellenrad oder mit dem Gehäuse verbunden. Zwischen dem stillstehenden Zellenradgehäuse und den vibrier- und verstellbaren Stopfwerkzeugen wird mit dem erfindungsgemässen Stopfaggregat nur ein Lagerpaar benötigt, was gegenüber herkömmlichen Stopfaggregaten eine beträchtliche Reduktion der Anzahl Lagerpaare bedeutet. Mit der Reduktion der Anzahl Lagerpaare reduziert sich auch die Summe aller Lagerspiele und somit ist auch eine Lärmreduktion und eine Verringerung der sonst sehr hohen Unterhaltskosten erzielbar. Mit der Erzeugung des notwendigen Drehmomentes durch das Zellenrad und nicht durch eine auf einen Hebel wirkende Kraft kann das Drehmoment ohne resultierende Lagerkräfte erzeugt werden. Im erfindungsgemässen Stopfaggregat wirken bedeutend kleinere Lagerkräfte als in bekannten Stopfaggregaten. Die zwischen Zellenradgehäuse und Zellenrad entweichende Druckflüssigkeit kann für die Schmierung der Lagerpaare verwendet werden. Es kann somit ein bis auf das gelegentliche Auswechseln der Stopfwerkzeuge wartungsfreies Stopfaggregat gebaut werden.

Nach einem bevorzugten Merkmal der Erfindung besteht der Antrieb aus einem drehbar gelagerten Zellenrad mit mehreren Zellenradflügeln, wobei je eine der Druckkammern, welche zwischen den Zellenradflügeln, und den feststehenden Stegen am Gehäuse gebildet werden, über eine Druckmittelsäule mit einem - vorzugsweise durch einen Hydromotor oder eine Hydraulikpumpe gebildeten - Pulsator in Verbindung steht und je eine der Druckkammern über eine Druckmittelsäule mit einem Hydraulikdruckspeicher verbunden ist, welcher Speicher zur Vorspannung der Druckmittelsäulen und zur Abfederung des vom Pulsator erzeugten Gegendruckes dient. Durch die Anordnung mehrerer Zellenradflügel kann in vorteilhafter Weise das Drehmoment des Antriebes erhöht werden. Gegenüber der bekannten hydraulisch betriebenen Stopfmaschine ohne Druckspeicher kann bei der erfindungsgemässen Anordnung ein grosser Teil der vom Pulsator aufgebrachten Arbeit wieder zurückgewonnen werden, weil das vom Pulsator kommende Druckmittel dank dem Gegendruck des Druckspeichers jeweils wieder in den Pulsator zurückgedrängt wird, nachdem dessen Druckaufbauzyklus abgeschlossen ist und dort zum Antrieb eines anderen im Arbeitshub befindlichen Kolbens dienen kann.

Eine bevorzugte Ausbildung der Erfindung besteht weiters darin, dass die Eintrittsöffnung und die Austrittsöffnung für das Druckmittel axial oder radial in die Druckkammern einmünden, und dass zwecks Endlagendämpfung des Zellenrades die Austrittsöffnung für das Druckmittel vor Erreichen der Endlage des Zellenrades vom Flügel abdeckbar ist und die Druckmitteleintrittsöffnung ausserhalb des Schwenkbereiches des Flügels in die Druckkammer einmündet. Durch diese Massnahme wird erreicht, dass das Druckmittel den Druckkammern strömungstechnisch optimal zu-und von diesen abgeführt werden kann, und dass eine Abbremsung bzw. Dämpfung der Drehbewegung des Zellenrades in den Endlagern ermöglicht wird, wodurch ein Anschlagen der Zellenradflügel an den Stegen des Gehäuses verhindert wird.

Eine besonders zweckmässige Weiterbildung der Erfindung sieht vor, dass zur Spülung der Druckmittelsäulen die Druckmittelzufuhr für die Verstellbewegung an einem Ende der Druckmittelsäule und die Druckmittelentnahme am anderen Ende der Druckmittelsäule erfolgt. Durch die Spülung der Druckmittelsäulen wird verhindert, dass sich das Druckmittel unzulässig erwärmt, wenn es in den Druckmittelsäulen nicht pulsiert.

Letztlich ist gemäss einem zusätzlichen vorteilhaften Merkmal der Erfindung vorgesehen, dass die Schwingungsamplitude und/oder die Verstell- bzw. Zustellbewegung des Stopfwerkzeuges mittels eines Drehwinkelmessers oder Wegmessgerätes überwacht und/oder gesteuert wird. Hierdurch erfolgt in einfacher Weise eine Überwachung der Drehbewegung des Zellenrades, womit auch eine Steuerung der Lage der Stopfwerkzeuge erfolgen kann.

Die Erfindung wird anhand eines in der Zeichnung dargestellten Ausführungsbeispieles näher erläutert.

Es zeigen:
Fig. 1 eine Ansicht des Stopfaggregates im Aufriss,
Fig. 2 einen Seitenriss des Stopfaggregates mit Drehwinkel-Aufnehmern,
Fig. 3 ein Schaltschema für die Erzeugung und Steuerung der Vibrations- und Verstellbewegungen der Stopfwerkzeuge, sowie ein Zellenrad mit Gehäuse,
Fig. 4 einen Querschnitt durch das Zellenrad mit schematisch dargestellten Druckmittelsäulen,
Fig. 5 eine Ansicht eines Stopfaggregates mit am Gehäuse befestigten Stopfwerkzeugen,
Fig. 6 eine Ansicht von einzeln heb- und senkbaren Stopfwerkzeugen.

Fig. 1 und 2 zeigen einen Vibrations- und Verstellantrieb 13 für Stopfwerkzeuge 4 einer Gleisstopfmaschine. In einem Zellenradgehäuse 2 ist ein Zellenrad 1 angeordnet, dessen Zellenradflügel 1 a tangential gesehen mit verschiedenen Drücken beaufschlagt werden können (Fig. 4). Die dazu notwendigen Druckkammern 14, 15 werden durch am Zellenradgehäuse 2 fest angebrachte Stege 2a, die zwischen den Zellenradflügeln 1 a radial bis auf den Zellenradkörper 1 b der Welle 3 des Zellenrades 1 hineinreichen, gebildet (Fig. 3 und 4). Die Welle 3 ist aus dem Zellenradgehäuse 2 als Antriebswelle 16 herausgeführt, wobei die Schwenkachse mit A bezeichnet ist (Fig. 2). Werden die an den Zellenradflügeln 1a a wirkenden, in Drehrichtung hinteren Druckkammern 14 mit einem höheren Druck beaufschlagt, als die vorne liegenden Druckkammern 15, so dreht sich das Zellenrad 1 vorwärts, bis der Druck in den Druckkammern 14, 15 wieder ausgeglichen ist oder die Zellenradflügel 1 a an den Stegen 2a im Zellenradgehäuse 2 anstehen. Um das Zellenrad 1 in die umgekehrte Richtung zu drehen, werden die vorher mit einem niedrigeren Druck beaufschlagten Druckkammern 15 mit höherem Druck beaufschlagt. Vorzugsweise werden die einen Druckkammern 14 mit einem mehr oder weniger konstanten Druck beaufschlagt und dazu mit einem Hydraulikdruckspeicher 9 verbunden. In den anderen Druckkammern 15 muss jetzt der Druck über das Druckniveau im Hydraulikdruckspeicher 9 angehoben werden, um das Zellenrad 1 in die eine Richtung zu drehen und unter das Druckniveau im Hydraulikdruckspeicher 9 abgesenkt werden, um das Zellenrad 1 in die andere Richtung zu drehen.

Das Zellenrad 1 kann mit einem oder mehreren Flügeln 1a ausgestattet werden. Ein einflügeliges Zellenrad 1 erlaubt einen unter Umständen wünschenswerten grossen Drehwinkel bzw. Schwenkbereich X (Fig. 4), verursacht aber bei Erzeugung eines Drehmomentes Lagerkräfte.

Dort, wo bei Inbetriebnahme des Stopfaggregates das Zellenrad 1 gegenüber dem Zellenradgehäuse 2 eine Relativbewegung verursacht, können die Druckkammern gegeneinander und gegen aussen mit Dichtungen, berührungsfrei oder in Kombination der genannten Möglichkeiten abgedichtet werden.

Die Zu- und Wegleitung des Druckmittels kann radial oder axial durch das Zellenradgehäuse 2, durch die Zellenradwelle 3 oder in Kombination der genannten Möglichkeiten erfolgen. Im dargestellten Beispiel erfolgen die Druckmittelzu- und -abfuhr abwechselnd durch Öffnungen 18 im Zellenradgehäuse 2, die an den Druckmittelsäulen 7, 8 angeschlossen sind. Zusätzlich zu den Öffnungen 18 sind am Rande der Druckkammern 14, 15 Öffnungen 17 mit kleinerem Querschnitt für die Druckmittelzu- bzw. -abfuhr am Beginn bzw. Ende des Hubes angebracht.

Um die Stopfwerkzeuge 4 in Schwingung und das Zellenrad 1 in eine Drehschwingung zu versetzen, wird der Druck in den nicht mit dem Speicher 9 verbundenen Druckkammern 15 mit einem bestimmten oder variablen Rhythmus unter den Speicherdruck abgesenkt und über den Speicherdruck angehoben. Der Rhythmus, in dem der Druck in den Druckkammern 14, 15 angehoben und abgesenkt wird, ergibt die Schwingfrequenz am Stopfwerkzeug 4. Die Schwingamplitude des Stopfwerkzeuges 4 wird durch die Menge des in die Druckkammern gepressten oder abgelassenen Druckmittelvolumens bestimmt.

Die Verstellung der Stopfwerkzeuge 4 wird erreicht, indem man der Drehschwingung des Zellenrades 1 eine Drehbewegung mit gewünschtem Drehwinkel bzw. Schwenkbereich X, Drehsinn, Winkelgeschwindigkeit und Drehmoment überlagert. Zur Erzeugung einer Drehbewegung wird mittels einer Pumpe und handelsüblichen Ventilen 12 Druckmittelflüssigkeit in die einen Druckkammern 14 bzw. 15 am Zellenrad 1 gepresst und aus den anderen Druckkammern 15 bzw. 14 abgelassen.

Das Zellenrad 1 kann sich im Zellenradgehäuse 2 in beiden Drehrichtungen drehen, bis die Zellenradflügel 1 a an den Stegen 2a des Zellenradgehäuses 2 anstehen. Um ein Aufeinanderprallen von Flügeln 1 a und Stegen 2a zu verhindern, wird die Einrichtung aus Zellenrad 1 und Zellenradgehäuse 2 mit einer Endlagendämpfung versehen, wie sie auch in Hydraulikzylindern mit Endlagendämpfung verwendet wird. Die Zellenradflügel 1 a schliessen vor dem Erreichen der Stege 2a die Druckmittel-Austrittsöffnungen 18 ganz oder teilweise. Der Druck in den geschlossenen Druckkammern steigt und die Drehbewegung wird gestoppt, bevor die Flügel 1 a die Stege 2a erreichen. Beim Schliessen der Austrittsöffnung 18 muss der Druckmitteleintritt 17 in die Druckkammern 15 mit geschlossenen Austrittsöffnungen 18 gewährleistet bleiben, damit sich die Zellenradflügel 1 wieder von den Stegen 2a des Zellenradgehäuses 2 wegbewegen können. Die Bremsung der Drehbewegung vor Erreichen der konstruktiv bedingten Endlage soll in beiden Drehrichtungen des Zellenrades 1 funktionieren.

Das dosierte Einpressen und Ablassen von Druckmittelflüssigkeit, verbunden mit einer Anhebung bzw. Absenkung des Druckniveaus in den entsprechenden Druckkammern des Zellenrades 1, geschieht mit einem Pulsator 6, der im Aufbau einer Hydropumpe, z.B. einer Mehrkolben-Radialkolbenpumpe mit einem Exzenterantrieb der Kolben und einem Elektromotor 11 gleicht. Die Kolben des Pulsators 6 sind, wenn man von der Spülflüssigkeit absieht, immer mit der gleichen Druckmittelflüssigkeit beaufschlagt. Der Pulsator 6 bewegt die Druckmittelflüssigkeit in den Druckmittelsäulen 7, 8 nur hin und her und benötigt pro Kolben nur einen Anschluss für die Druckmittelflüssigkeit.

Mit der Anordnung Pulsator - Zellenrad - Speicher (möglich ist auch die Anordnung Pulsator - Zellenrad - Pulsator, d.h. die Druckkammern beidseits der Zellenradflügel 1 sind je mit einem Pulsatorkolben 6a verbunden) kann die nicht an den Schotter abgegebene Bewegungsenergie der in Schwingung versetzten Teile des Stopfaggregates mit gutem Wirkungsgrad zurückgewonnen, gespeichert und gleich wieder abgegeben werden. Insbesondere bei frei in der Luft schwingenden Stopfwerkzeugen 4 kann mit dem Pulsator 6 und dem Hydraulikdruckspeicher 9 die kinetische Energie im System, die am Ende jeder Schwingungsamplitude noch vorhanden ist, mit gutem Wirkungsgrad zurückgewonnen werden.

Wenn das Druckmittel in den Druckmittelsäulen 7, 8 nur pulsiert, besteht die Gefahr, dass es sich übermässig erwärmt. Eine Spülung der beiden Druckmittelsäulen wird nach der Erfindung erreicht, indem die Druckmittelzufuhr für die Verstellbewegung der Stopfwerkzeuge 4 an einem Ende der Druckmittelsäulen und die Druckmittelentnahme am anderen Ende der Druckmittelsäulen erfolgt. Mit anderen Worten: Die Druckmittelzufuhr für die Verstellbewegung zu den Druckkammern erfolgt nicht direkt in die Druckkammern, sondern nahe am Druckspeicher 9 und am Pulsator 6 (vgl. Fig. 3). Das bei der Verstellbewegung entnommene und erwärmte Druckmittel kann, insbesondere während des Wai mlaufens des Stopfaggregates, zur Heizung des Zellenradgehäuses 2 verwendet werden. Damit kann einer unkontrollierten Veränderung der Dichtspaltendicke zwischen Zellenrad 1 und Zellenradgehäuse 2 infolge Temperaturdifferenzen entgegengewirkt werden.

Die Überwachung der Drehbewegungen des Zellenrades 1, insbesondere die Ansteuerung der Stopfwerkzeuge 4 in die Ausgangslage vor dem Eintauchen in das Schotterbett, geschieht mittels eines elektrischen Drehwinkel-Aufnehmers 10. Anstelle des Drehwinkel-Aufnehmers kann auch ein vorzugsweise zwischen Stopfarm 5 und Zellenradgehäuse 2 befestigter Wegaufnehmer verwendet werden.

In den Fig. 1 und 2 besteht das Stopfaggregat aus zwei paarweise einander gegenüberliegenden Stopfwerkzeugen 4, die drehfest mit der Welle 3 der Zellenräder 1 verbunden sind. Je zwei einander gegenüberliegende Stopfwerkzeuge 4 untergreifen die Bahnschwellen 19 seitlich der Schienen 20. Das gemeinsame Gehäuse 2 ist in bekannter Weise an Führungen heb- und senkbar befestigt (Führungen nicht dargestellt). Wie bei Hindernissen 21, z.B. einer Weiche, eines der Stopfwerkzeuge 4 aus dem Hindernisbereich entfernt werden kann, zeigt Fig. 5. In dieser Ausführung ist das Stopfwerkzeug 4 fest mit dem Gehäuse 2 verbunden, und das Zellenrad 1 ist feststehend untergebracht. Durch eine Verminderung der Zellenradflügel 1 a auf drei oder auch nur zwei Stück, kann der Schwenkbereich der Stopfwerkzeuge 4 auf 90° oder mehr erhöht werden, so dass die Werkzeuge 4 einzeln vollständig aus dem Hindernisbereich entfernt werden können. Die Durchführung des Verschwenkens erfolgt wie die Zustellbewegung durch Hinzu- bzw. Abführen von Druckmitteln in den Druckkammern und kann ohne Unterbruch der Vibrationsbewegungen in der angehobenen Stellung erfolgen.

In der Fig. 6 sind einzeln angetriebene Stopfwerkzeuge 4 dargestellt, die bei Hindernissen 21 auch einzeln hochgehoben werden können. Allerdings ist bei dieser Anordnung für jedes Werkzeug eine Vertikalführung notwendig.

## Patentansprüche

1. Gleisstopfaggregat einer Gleisstopfmaschine mit mindestens einem vibrierbaren und ver- bzw. zustellbaren, auf einer Achse (A) drehbar gelagerten Stopfwerkzeug (4) - mit insbesondere zur Durchführung des Stopfvorganges paarweise angeordneten und zueinander beistellbaren Stopfwerkzeugen - und einem druckmittelbeaufschlagten, die Vibrations- und Zustellbewegungen erzeugenden Antrieb, dadurch gekennzeichnet, dass der aus einem in einem Gehäuse (2) drehbar gelagerten Zellenrad (1 ) mit mindestens einem Zellenradflügel (1 a) gebildete Antrieb (13) direkt auf der Schwenkachse (A) des Stopfwerkzeuges (4) angeordnet ist, und dass entweder das Gehäuse (2) des Antriebes (13) oder die das Gehäuse (2) verlassende und in der Schwenkachse (A) liegende Antriebswelle (16) des Zellenrades (1) mit dem Stopfwerkzeug (4) drehfest verbunden ist, wobei die Bewegungen der Stopfwerkzeuge (4) durch Verändern der Menge des Druckmittels in den beidseitig der Zellenradflügel (1 a) angeordneten Druckkammern (14, 15) erfolgt, indem in die Druckkammern (14 bzw. 15), eine bestimmte Druckmittelmenge zugeführt wird und gleichzeitig dieselbe Menge aus den Druckkammern (15 bzw. 14) abgeführt wird.

2. Gleisstopfaggregat nach Anspruch 1, dadurch gekennzeichnet, dass der Antrieb (13) aus einem drehbar gelagerten Zellenrad (1 ) mit mehreren Zellenradflügeln (1a) besteht, wobei je eine der Druckkammern (14, 15), welche zwischen den Zellenradflügeln (1 a) und den feststehenden Stegen (2a) am Gehäuse (2) gebildet werden, über eine Druckmittelsäule (7) mit einem - vorzugsweise durch einen Hydromotor oder eine Hydraulikpumpe gebildeten - Pulsator (6) in Verbindung steht und je eine der Druckkammern (14 bzw. 15) über eine Druckmittelsäule (8) mit einem Hydraulikdruckspeicher (9) verbunden ist, welcher Speicher (9) zur Vorspannung der Druckmittelsäulen (7, 8) und zur Abfederung des vom Pulsator (6) erzeugten Gegendruckes dient.

3. Gleisstopfaggregat nach einem der Ansprüche 1 oder 2, dadurch gekennzeichnet, dass die Eintrittsöffnung (17) und die Austrittsöffnung (18) für das Druckmittel axial oder radial in die Druckkammern (14,15) einmünden.

4. Gleisstopfaggregat nach Anspruch 3, dadurch gekennzeichnet, dass zwecks Endlagendämpfung des Zellenrades (1) die Austrittsöffnung (18) für das Druckmittel vor Erreichen der Endlage des Zellenrades (1 ) vom Flügel (1 a) abdeckbar ist, und dass die Druckmitteleintrittsöffnung (17) ausserhalb des Schwenkbereiches (x) des Flügels (1a) in die Druckkammer (14, 15) einmündet.

5. Gleisstopfaggregat nach einem der vorangehenden Ansprüche, dadurch gekennzeichnet, dass zur Spülung der Druckmittelsäulen (7, 8) die Druckmittelzufuhr für die Verstellbewegung an einem Ende der Druckmittelsäule (7 bzw. 8) und die Druckmittelentnahme am anderen Ende der Druckmittelsäule (8 bzw. 7) erfolgt.

6. Gleisstopfaggregat nach einem der Ansprüche 1 bis 5, dadurch gekennzeichnet, dass die Schwingungsamplitude und/oder die Verstell- bzw. Zustellbewegung des Stopfwerkzeuges (4) mittels eines Drehwinkelmessers oder Wegmessgerätes (10) überwacht und/oder gesteuert wird.

## Revendications

1. Unité de bourrage de voie d'une machine bourreuse de voie, comprenant au moins un appareil de bourrage (4) pouvant vibrer, qui peut être respectivement réglé ou ajusté et est monté rotatif sur un axe (A) - avec notamment, pour exécuter le processus de bourrage, des appareils de bourrage agencés par paires et pouvant être positionnés les uns par rapport aux autres-, ainsi qu'un entraînement soumis à l'action d'un fluide sous pression et engendrant les mouvements de vibration et d'ajustement, caractérisée par le fait que l'entraînement (13), formé par une roue cellulaire (1 ) montée rotative dans un boîtier (2) et munie d'au moins une ailette (1 a) de roue cellulaire, est directement disposé sur l'axe de pivotement (A) de l'appareil de bourrage (4); et par le fait que soit le boîtier (2) de l'entraînement (13), soit l'arbre d'entraînement (16) de la roue cellulaire (1 ), sortant de ce boîtier (2) et situé dans l'axe de pivotement (A), est assujetti en rotation à l'appareil de bourrage (4), les mouvements des appareils de bourrage (4) ayant lieu en faisant varier la quantité du fluide sous pression dans les chambres de pression (14, 15) disposées de part et d'autre des ailettes (1 a) de la roue cellulaire, par admission d'une quantité déterminée de fluide sous pression dans les chambres de pression (14, respectivement 15), et par évacuation simultanée de la même quantité hors desdites chambres de pression (15, respectivement 14).

2. Unité de bourrage de voie selon la revendication 1, caractérisée par le fait que l'entraînement (13) consiste en une roue cellulaire (1 ) montée rotative et comprenant plusieurs ailettes (1 a) de roue cellulaire, chacune des chambres de pression (14,15), formées entre les ailettes (1 a) de la roue cellulaires et les membrures fixes (2a) solidaires du boîtier (2), étant en communication, par l'intermédiaire d'une colonne (7), de fluide sous pression, avec un dispositif pulsatoire (6) - de préférence formé par un moteur hydraulique ou par une pompe hydraulique -, et chacune des chambres de pression (14, respectivement 15) étant reliée par l'intermédiaire d'une colonne (8) de fluide sous pression à un accumulateur (9) de pression hydraulique, lequel accumulateur (9 sert à la précharge des colonnes (7, 8) de fluide sous pression et à l'amortissement de la contrepression engendrée par le dispositif pulsatoire (6).

3. Unité de bourrage de voie selon l'une des revendications 1 ou 2, caractérisée par le fait que l'orifice d'entrée (17) et l'orifice de sortie (18) du fluide sous pression débouchent axialement ou radialement dans les chambres de pression (14, 15).

4. Unité de bourrage de voie selon la revendication 3, caractérisée par le fait que, en vue de l'amortissement des position extrêmes de la roue cellulaire (1), l'orifice de sortie (18) du fluide sous pression peut être obturé par l'ailette (1 a) avant que ladite roue cellulaire (1 ) atteigne sa position extrême; et parle fait que l'orifice d'entrée (17) du fluide sous pression débouche, dans la chambre de pression (14, 15), en dehors de la plage de pivotements (X) de l'ailette (1 a).

5. Unité de bourrage de voie selon l'une des revendications précédentes, caractérisée par le fait que en vue du rinçage des colonnes (7, 8) de fluide sous pression, la délivrance du fluide sous pression pour le mouvement de réglage a lieu à une extrémité de la colonne (7, respectivement 8) du fluide sous pression, et le prélèvement de fluide sous pression a lieu à l'autre extrémité de la colonne (8, respectivement 7) de fluide sous pression.

6. Unité de bourrage de voie selon l'une des revendications 1 à 5, caractérisée par le fait que l'amplitude vibratoire et/ou le mouvement respectif de réglage ou d'ajustement de l'appareil de bourrage (4) sont surveillés et/ou commandés au moyen d'un mesureur d'angles de rotation ou d'un appareil (10) mesureur de courses.

## Claims

1. A track tamping unit of a track tamping machine comprising at least one vibratable and adjustable or closeable tamping tool (4) mounted for rotation on an axis (A) and comprising tamping tools squeezable towards one another and arranged in pairs, more especially for carrying out the tamping operation, and a drive operated by a pressure medium to generate the vibration and squeezing movements, characterised in that the drive (13) formed by a rotary vane feeder (1) rotatably mounted in a housing (2) and comprising at least one vane (1 a) is directly mounted on the axis of rotation (A) of the tamping tool (4) and in that either the housing (2) of the drive (13) or the drive shaft (16) of the rotary feeder (1), which leaves the housing (12) and lies in the axis of rotation (A), is connected non-rotatably to the tamping tool (4), the movements of the tamping tools (4) being generated by variation of the volume of pressure medium in the pressure chamber (14, 15) arranged on both sides of the vane (1 a) through delivery of a certain volume of pressure medium to the pressure chambers (14 or 15) and simultaneous removal of the same volume from the pressure chambers (15 or 14).

2. A track tamping unit as claimed in claim 1, characterized in that the drive (13) consists of a rotatably mounted rotary vane feeder (1) with several vanes (1 a), one of the pressure chambers (14, 15), which are formed between the vanes (1 a) and the fixed webs (2a) on the housing (2), communicating through a column (7) of pressure medium with a pulsator (6) preferably formed by a hydromotor or a hydraulic pump and one of the pressure chambers (14 or 15) communicating through a colum (8) of pressure medium with a hydraulic pressure reservoir (9) of which the function is to bias the colums (7, 8) of pressure medium and to cushion the counterpressure generated by the pulsator (6).

3. A track tamping unit as claimed in claim 1 or 2, characterized in that the inlet opening (17) and the outlet opening (18) for the pressure medium open axially or radially in the pressure chambers (14,15).

4. A track tamping unit as claimed in claim 3, characterized in that, to damp the rotary vane feeder (1) in its end position, the outlet opening (18) for the pressure medium is designed to be covered by the vane (1 a) before the rotary feeder (1) reaches its end position and in that the pressure medium inlet opening (17) opens into the pressure chamber (14, 15) outside the range of rotation of the vane (1 a).

5. A track tamping unit as claimed in any of the preceding claims, characterized in that, to flush the columns (7, 8) of pressure medium, the supply of pressure medium for the adjusting movement takes place at one end of the column (7 or 8) of the pressure medium while the removal of pressure medium takes place at the other end of the column (8 or 7) of pressure medium.

6. A track tamping unit as claimed in any of claims 1 to 5, characterized in that the amplitude of vibration and/or the adjusting or closing movement of the tamping tool (4) is monitored and/or controlled by an instrument for measuring the angle of rotation or an odometer (10).
